# EUROPÄISCHE PATENTSCHRIFT

(11) **EP 2 637 177 B1**
(45) Veröffentlichungstag und Bekanntmachung des Hinweises auf die Patenterteilung: **29.11.2017**
(21) Anmeldenummer: 13155892.6
(22) Anmeldetag: 20.02.2013
(51) Int. Cl.: H01B 3/18, H01B 3/20, H01B 3/52, H01B 3/54

(54) **Barrieresystem für ein Hochspannungsgerät und Hochspannungsgerät mit einem Barrieresystem**
Barrier system for a high voltage device and high voltage device with a barrier system
Système de barrière pour un appareil à haute tension et appareil à haute tension doté d'un système de barrière

(30) Priorität: 08.03.2012 DE 102012203714
(43) Veröffentlichungstag der Anmeldung: 11.09.2013
(73) Patentinhaber: Siemens Aktiengesellschaft, 80333 München (DE)
(72) Erfinder: Jahnel, Dietmar, 53842 Troisdorf (DE); Koch, Michael, 51143 Köln (DE); Langens, Achim, 53797 Lohmar (DE); Schnitzler, Tim, 52372 Kreuzau (DE)

(56) Entgegenhaltungen:
- GB-A- 199 118
- GB-A- 991 546
- US-A- 3 716 813
- DATABASE WPI Week 201137, Derwent Publications Ltd., London, GB; AN 2011-F25962 & CN 102 005 287 A (NINGBO YONGJIA HENGYE GROUP CO LTD) 06 April 2011

## Beschreibung

Die Erfindung betrifft ein Barrieresystem für ein Hochspannungsgerät mit Ölisolation.

Ein derartiges Barrieresystem ist beispielsweise aus dem Buch von Andras Küchler "Hochspannungstechnik", 2. Auflage, 2005, Seiten 480 bis 482 bekannt. Bei diesem bekannten Barrieresystem werden einzelne Barrieren aus Pressspan verwendet, die unter Bildung von Ölspalten einander umfassend angeordnet sind. Um ein komplettes Barrieresystem zu schaffen, sind mehrere Zylinder aus Pressspan zumindest unterschiedlichen Durchmessers von Hand sehr aufwändig zu fertigen. Außerdem müssen die einzelnen Zylinder durch Abstandshalter hinsichtlich ihrer Abstände fixiert werden. Zur Herstellung des bekannten Barrieresystems ist somit ein sehr arbeitsintensiver Prozess durchzuführen.

In der US 3 716 813 A ist eine Zündspule mit einem Wickel aus Wellpappe offenbart, der von einem kühlenden Öl umgeben ist.

Aus der GB 199 118 A ist eine Vorrichtung zur Isolierenden Trennung von Transformatorwindungen bekannt, die eine einzelne Isolationsschicht aus Wellpappe aufweist.

Aus der GB 991 546 A ist eine Durchführung mit einer kapazitiven Steuerung bekannt, die ferner Isolationslagen aus Wellpappe umfasst.

Die CN 102005287 A offenbart eine Isolation zwischen einem inneren Niederspannungstransformator und einem äußeren Hochspannungstransformator. Die Isolation umfasst Lagen aus Wellpappe.

Der Erfindung liegt die Aufgabe zugrunde, ein Barrieresystem für ein Hochspannungsgerät mit Ölisolation vorzuschlagen, das sich vergleichsweise einfach herstellen lässt.

Zur Lösung dieser Aufgabe weist das Barrieresystem erfindungsgemäß mindestens einen Wickel aus Wellpappe auf. Dabei wird unter Wellpappe ein Material verstanden, das in der Fachliteratur auch als "Wellboard" bezeichnet wird. Eine derartige Wellpappe steht als Endlosmaterial zur Verfügung und ist quer zu seiner Längserstreckung mit Wellen bzw. dreieckförmigen Ausformungen versehen.

Es ist zwar aus der Seite 445 des o. g. Buches bekannt, "Wellboard" innerhalb von Lagenwicklungen einzuwickeln, um innerhalb der Lagenwicklungen axiale Kühlkanäle zu erzeugen, jedoch findet sich in dem Buch kein Hinweis auf die Verwendung von Wellpappe zur Herstellung eines Barrieresystems.

Ein wesentlicher Vorteil des erfindungsgemäßen Barrieresystems besteht darin, dass es aus einem durchgehenden Wickel aus Wellpappe hergestellt ist, so dass das Barrieresystem bzw. sein Wickel automatisiert auf einer Wickelmaschine gefertigt werden kann. Die isolationstechnisch bedingte Stärke des Barrieresystems bzw. des einen Wickels wird dabei durch eine entsprechend hohe Anzahl von Windungen aus Wellpappe erzielt. Die Wellstruktur der Wellpappe schafft die Kanäle zur Ölführung zwischen den einzelnen Windungen des Zwickels aus Wellpappe, so dass der Zwickel für sich geeignet ist, ein Barrieresystem zu bilden.

Als besonders vorteilhaft wird es angesehen, wenn sich bei dem erfindungsgemäßen Barrieresystem zwischen den Windungen aus Wellpappe jeweils mindestens eine Glattpapiereinlage befindet. Damit ist in einfacher Weise verhindert, dass die einzelnen Windungen der Wellpappe ineinander rutschen und damit die Kanäle zur Ölführung geschlossen werden. Dabei kann ohne nennenswerten zusätzlichen Aufwand die Glattpapiereinlage auf einer Wickelmaschine zusammen mit der Wellpappe zu einem Wickel gewickelt werden.

Die Erfindung betrifft ferner ein Hochspannungsgerät mit Ölisolation und einem Barrieresystem.

Um ein solches Hochspannungsgerät vergleichsweise einfach fertigen zu können, weist erfindungsgemäß sein Barrieresystem mindestens einen Wickel aus Wellpappe auf. Es ergeben sich dabei für das Hochspannungsgerät die Vorteile, die oben bereits zum Barrieresystem aufgeführt worden sind.

Es ist auch bei dem erfindungsgemäßen Hochspannungsgerät vorteilhaft, wenn sich zwischen den Windungen aus Wellpappe jeweils mindestens eine Glattpapiereinlage befindet.

Zur weiteren Erläuterung der Erfindung ist in
Figur 1 ein Querschnitt einen Wickel des erfindungsgemäßen Barrieresystems, in
Figur 2 ein Längsschnitt durch das Ausführungsbeispiel gemäß Figur 1 und in
Figur 3 eine Seitenansicht auf einen Abschnitt der bei dem erfindungsgemäßen Barrieresystems verwendeten Wellpappe
dargestellt.

In den Figuren 1 und 2 ist eine Innenelektrode 1 zu erkennen, die an ihrem äußeren Umfange 2 Windungen 3 aus Wellpappe 4 trägt. Die einzelnen Windungen 3 bestehen dabei nicht nur aus der Wellpappe 4, sondern - wie Figur 3 erkennen lässt - auch aus jeweils einer Glattpapiereinlage 5, die zusammen mit der Wellpappe 4 unter Bildung eines Wickels 6 gewickelt ist. Zur Herstellung des Wickels 6 kann eine normale Wickelmaschine verwendet werden.

In Figur 1 ist eine erste, innere Windung aus der Wellpappe 4 mit Glattpapiereinlage 5 vergrößert dargestellt um zu zeigen, dass in jeder Windung des Wickels 6 quer verlaufende Kanäle 7 zur Ölführung gebildet sind, die von Wellen bzw. Ausformungen 8 der Wellpappe 4 gebildet sind. Dabei ist durch die miteingewickelte Glattpapiereinlage 5 verhindert, dass die Wellen 8 von übereinander aufgebrachten Windungen 3 aus dem Wellpapier 4 ineinander rutschen und damit die Kanäle zur Ölführung verschließen.

Der Wickel 6 kann bei dem erfindungsgemäßen Barrieresystem bzw. bei dem erfindungsgemäßen Hochspannungsgerät bei entsprechend vielen Windungen allein ein Barrieresystem 9 bilden; es ist aber auch möglich, das Barrieresystem aus mehreren einzelnen Wickeln aus Wellpappe herzustellen und zwischen den einzelnen Wickeln - wie bei Pressspanbarrieren bekannt - einen Abstand zu belassen.

## Patentansprüche

1. Barrieresystem (9) für ein Hochspannungsgerät mit Ölisolation,
**dadurch gekennzeichnet, dass**
das Barrieresystem (9) mindestens einen durchgehenden Wickel (6) mit einer Mehrzahl von Windungen aus Wellpappe (4) aufweist.

2. Barrieresystem nach Anspruch 1,
**dadurch gekennzeichnet, dass**
sich zwischen den Windungen (3) aus der Wellpappe (4) jeweils mindestens eine Glattpapiereinlage (5) befindet.

3. Hochspannungsgerät mit Ölisolation und einem Barrieresystem,
**dadurch gekennzeichnet, dass**
das Barrieresystem mindestens einen durchgehenden Wickel mit einer Mehrzahl von Windungen aus Wellpappe aufweist.

4. Hochspannungsgerät nach Anspruch 3,
**dadurch gekennzeichnet, dass**
sich zwischen den Windungen aus Wellpappe jeweils mindestens eine Glattpapiereinlage befindet.

## Claims

1. Barrier system (9) for a high-voltage device with oil insulation,
**characterized in that**
the barrier system (9) has at least one continuous winding (6) with a plurality of turns composed of corrugated board (4).

2. Barrier system according to Claim 1,
**characterized in that**
in each case at least one smooth paper insert (5) is located between the turns (3) composed of the corrugated board (4).

3. High-voltage device with oil insulation and a barrier system,
**characterized in that**
the barrier system has at least one continuous winding with a plurality of turns composed of corrugated board.

4. High-voltage device according to Claim 3,
**characterized in that**
in each case at least one smooth paper insert is located between the turns composed of corrugated board.

## Revendications

1. Système (9) de barrière pour un appareil à haute tension à isolation par de l'huile,
**caractérisé en ce que**
le système (9) de barrière a au moins un enroulement (6) continu ayant une pluralité de spires en carton (4) ondulé.

2. Système de barrière suivant la revendication 1, **caractérisé en ce qu'**
au moins un insert (5) en papier lisse est disposé entre les spires (3) en carton (4) ondulé.

3. Appareil à haute tension, comprenant une isolation par de l'huile et un système de barrière,
**caractérisé en ce que**
le système de barrière a au moins un enroulement continu ayant une pluralité de spires en carton ondulé.

4. Appareil à haute tension suivant la revendication 3, **caractérisé en ce qu'**
au moins un insert en papier lisse se trouve entre les spires en carton ondulé.
